# EUROPÄISCHE PATENTSCHRIFT

(11) **EP 3 690 152 B1**
(45) Veröffentlichungstag und Bekanntmachung des Hinweises auf die Patenterteilung: **02.07.2025**
(21) Anmeldenummer: 20155359.1
(22) Anmeldetag: 04.02.2020
(51) Int. Cl.: E03B 7/07, E03C 1/086, E03C 1/10

(54) **FREIER AUSLAUF ÜBER EINEM ENTWÄSSERUNGSGEGENSTAND**
FREE FLOW THROUGH A DEWATERING ITEM
SORTIE LIBRE AU-DESSUS D'UN OBJET DE DRAINAGE

(30) Priorität: 04.02.2019 DE 202019000519 U
(43) Veröffentlichungstag der Anmeldung: 05.08.2020
(73) Patentinhaber: Gebr. Kemper GmbH + Co. KG, 57462 Olpe (DE)
(72) Erfinder: Theile, Tobias, 57489 Drolshagen (DE)
(74) Vertreter: Grünecker Patent- und Rechtsanwälte PartG mbB

(56) Entgegenhaltungen:
- EP-A1- 0 905 327
- EP-B1- 2 597 213
- US-A1- 2014 048 147
- US-B1- 6 513 543

## Beschreibung

Die vorliegende Erfindung betrifft einen freien Auslauf über einem Entwässerungsgegenstand nach DIN EN 1717:2011-08 und eine Vorrichtung für einen solchen freien Auslauf.

Eine Vorrichtung mit den oberbegrifflichen Merkmalen von Anspruch 1 und ein freier Auslauf mit den oberbegrifflichen Merkmalen von Anspruch 6 sind beispielsweise aus EP 0 905 327 A1 bekannt. Ein anderer freier Auslauf über einem Entwässerungsgegenstand nach DIN EN 1717:2011-08 ist aus DE 20 2016 100 854 U1 bekannt. Des Weiteren ist aus US 2014/048147 A1 eine Ausrichtvorrichtung für einen Siphon einer Entwässerung bekannt, wobei die Ausrichtvorrichtung eine ungehinderte Luftstrecke für das Fluid bereitstellen soll. Die US 6,513,543 B1 betrifft eine Vorrichtung mit einem Ventil, das zum Zweck einer einfachen Wartung und Reparatur leicht zugänglich sein soll.

Zum Schutz des Trinkwassers vor Verunreinigung müssen alle Apparate, die mit einer Trinkwasserinstallation verbunden sind und einen Anschluss an eine Entwässerungsleitung haben, an diese mit einem freien Auslauf angeschlossen sein. Dieser freie Auslauf muss die in DIN EN 1717:2011-08 beschriebenen Anforderungen an einen "freien Auslauf über einem Entwässerungsgegenstand" erfüllen. Die vorliegende Erfindung gibt einen solchen freien Auslauf über einem Entwässerungsgegenstand an, der diesen Anforderungen genügt.

An einer Auslaufstelle eines Trinkwassersystems kann es durch Rücksaugen oder Rückdrücken zu einer Kontamination des Trinkwassers kommen. Ein Rücksaugen wird in der Regel durch einen Druckabfall in der Trinkwasserinstallation oder dem öffentlichen Wasserleitungsnetz, an das die Trinkwasserinstallation angeschlossen ist, hervorgerufen. Auslöser für einen solchen Druckabfall können ein Rohrbruch oder große Druckschwankungen zum Beispiel durch den Betrieb von Druckerhöhungspumpen oder übermäßigen Wasserbedarf sein. Ein Rückdrücken wird in der Regel durch einen Gegendruck hervorgerufen, der aus einem Nichttrinkwassersystem kommt, an das die Entwässerungsleitung angeschlossen ist und in dem zeitweise ein höherer Druck herrscht als in dem Trinkwassersystem. Ein freier Auslauf über einem Entwässerungsgegenstand muss daher eine Auslauföffnung eines Trinkwassersystems vollkommen oder durch Belüftungsöffnungen von einer Entwässerungsleitung trennen. Mit anderen Worten übergibt der freie Auslauf über einem Entwässerungsgegenstand Trinkwasser aus einem Trinkwassersystem an eine Entwässerungsleitung und verhindert ein Rücksaugen oder Rückdrücken von Wasser aus der Entwässerungsleitung zurück in das Trinkwassersystem. Die Entwässerungsleitung ist in der Regel an das öffentliche Abwassernetz angeschlossen. Darin befindliches Wasser wird daher als Flüssigkeit der Kategorie 5 nach der genannten **Norm klassifiziert** und stellt eine Gesundheitsgefährdung für Menschen durch die Anwesenheit von mikrobiellen oder viralen Erregern übertragbarer Krankheiten dar. Eine Vermischung mit Trinkwasser ist daher unbedingt zu vermeiden.

Ein freier Auslauf über einem Entwässerungsgegenstand nach der genannten Norm weist eine Auslauföffnung eines Trinkwassersystems auf, die in Gravitationsrichtung oberhalb einer Eingangsöffnung einer Entwässerungsleitung angeordnet ist. Bei einem Rückdrücken oder Rücksaugen stellt die Kante der Entwässerungsleitung, welche die Eingangsöffnung der Entwässerungsleitung definiert, für gewöhnlich eine Überlaufkante dar. Der Abstand dieser Überlaufkante von der Auslauföffnung des Trinkwassersystems beträgt mindestens 20 mm in vertikaler Richtung. Der Durchmesser der Entwässerungsleitung ist mindestens so groß oder größer als der Durchmesser einer die Auslauföffnung ausbildenden Auslaufleitung. Der freie Auslauf über einem Entwässerungsgegenstand nach Norm ist derart ausgebildet, dass Trinkwasser, welches die Auslauföffnung passiert, mindestens 20 mm frei fällt, bevor es die Überlaufkante passiert. Zur Einhaltung dieser freien Fallstrecke kann das Gehäuse des Trinkwassersystems physikalisch von dem Gehäuse der Entwässerungsleitung getrennt sein. Die beiden Gehäuse können aber auch miteinander verbunden sein, sofern zwischen der Auslauföffnung des Trinkwassersystems und der Eingangsöffnung der Entwässerungsleitung mindestens eine Belüftungsöffnung vorgesehen ist. Die Belüftungsöffnung muss einen kleinsten Durchmesser von mindestens 4 mm haben. Die Summe aller durch Belüftungsöffnungen definierten Luftdurchtrittsflächen (S1 + S2 + ...) muss gleich oder größer sein als der Durchmesser (G) der Entwässerungsleitung mal 20 mm mal 2 π geteilt durch 3, d.h. $S 1 + S 2 + … \geq \frac{20 mm \times 2 π}{3}$.

Eine weitere Anforderung an den freien Auslauf über einem Entwässerungsgegenstand ist, dass die Entwässerungsleitung den maximalen Ausfluss aus der Auslauföffnung aufnehmen kann. Die bekannten freien Ausläufe über einem Entwässerungsgegenstand werden dieser Anforderung mitunter nicht gerecht. Heutzutage werden Trinkwasserinstallationen mit Hilfe von Spülvorrichtungen gespült, um eine Stagnation des Trinkwassers zu vermeiden, wobei nicht selten das gesamte Wasservolumen der Trinkwasserinstallation durch Frischwasser ausgetauscht wird. Dabei wird eine große Menge Wasser in kurzer Zeit an die Entwässerungsleitung abgegeben, wodurch es zu einem Überlauf an der Entwässerungsleitung kommen kann.

Die vorliegende Erfindung will für dieses Problem Abhilfe schaffen. Zur Lösung dieser Problemstellung gibt die vorliegende Erfindung eine Vorrichtung mit den Merkmalen von Anspruch 1 und einen freien Auslauf über einem Entwässerungsgegenstand mit den Merkmalen von Anspruch 6, der nach DIN EN 1717:2011-08 ausgebildet ist und eine Auslauföffnung eines Trinkwassersystems aufweist, die über einer Eingangsöffnung einer Entwässerungsleitung angeordnet ist, an. Der freie Auslauf nach der vorliegenden Erfindung weist Mittel zur Strahl- und Durchflussmengenregulierung auf. Dadurch kann der Ausfluss aus der Auslauföffnung auf ein Maß reguliert werden, das von der Entwässerungsleitung sicher aufgenommen werden kann. In der Regel ist die maximale Durchflussmenge durch das/die Mittel einstellbar. Des Weiteren wird durch die Strahlregulierung vermieden, dass das Wasser aus der Entwässerungsleitung und/oder durch die Belüftungsöffnungen herausspritzt.

Der freie Auslauf nach der vorliegenden Erfindung umfasst eine ein Regulierbauteil aufweisende Patrone als Mittel zur Strahl- und Durchflussmengenregulierung, welche zwischen der Auslauföffnung des Trinkwassersystems und der Eingangsöffnung der Entwässerungsleitung vorgesehen ist. Die Patrone kann als ein aus EP 2 597 213 B1 bekanntes Einbauteil ausgestaltet sein und ein Gewinde zur Befestigung an einem an der Auslauföffnung des Trinkwassersystems vorgesehenen Gegengewinde aufweisen. Alternativ kann die Patrone über eine Bajonettverbindung oder Steckverbindung in der Auslauföffnung des Trinkwassersystems befestigt werden. Das Regulierbauteil umfasst einen Strahlregler und einen Durchflussmengenbegrenzer. Diese sind für gewöhnlich als separate Bauteile vorgesehen und in eine Hülse eingesetzt, die an einer äußeren Wandung ein Außengewinde ausformt. Die Hülse ist dabei in der Regel derart in die Auslauföffnung des Trinkwassersystems einschraubbar, dass der Durchflussmengenbegrenzer in Durchflussrichtung dem Strahlregler vorgelagert ist. Der Strahlregler und der Durchflussmengenbegrenzer können indes auch als integrales Bauteil ausgestaltet sein.

Nach einer bevorzugten Weiterbildung der vorliegenden Erfindung ist der freie Auslauf derart ausgebildet, dass ein strahl- und durchflussmengenregulierter Wasserstrahl ungehindert über eine freie, vertikale, unmittelbar von Luft umgebene Wegstrecke fällt, bevor der strahl- und durchflussmengenregulierter Wasserstrahl die Eingangsöffnung der Entwässerungsleitung passiert und dass diese freie Wegstrecke mindestens 20 mm, aber nicht länger als 10 cm ist. Die freie vertikale Wegstrecke erstreckt sich in der Regel von dem unteren Ende des Mittels zur Strahl- und Durchflussmengenregulierung bis zu der Eingangsöffnung der Entwässerungsleitung. Luft umgibt diese Wegstrecke unmittelbar aufgrund der von der Norm geforderten Trennung des Trinkwassersystems von dem Entwässerungssystem in Form von Belüftungsöffnungen. Für gewöhnlich ist die Auslauföffnung koaxial zu der Eingangsöffnung der Entwässerungsleitung vorgesehen.

Eine freie vertikale Wegstrecke, die länger als 10 cm ist, führt zu einer höheren Fallgeschwindigkeit und zu einem höheren Impuls des Wassers. Da sich die Lautstärke des Geräusches beim Auftreffen von Wasser in der Entwässerungsleitung mit zunehmendem Impuls erhöht, ist die maximale vertikale Erstreckung der freien Wegstrecke auf 10 cm zu beschränken, um eine Lärmbelästigung zu vermeiden. Weiter bevorzugt ist die maximale vertikale Erstreckung der freien Wegstrecke nicht größer als 5 cm. Eine Begrenzung der maximalen Erstreckung der vertikalen freien Wegstrecke verringert auch die Wahrscheinlichkeit, dass sich Gegenstände zwischen der Auslauföffnung des Trinkwassersystems und der Eingangsöffnung der Entwässerungsleitung verfangen, welche ein ordnungsgemäßes Abfließen in die Entwässerungsleitung behindern können.

Nach einer weiteren bevorzugten Weiterbildung der vorliegenden Erfindung ist der Auslauföffnung des Trinkwassersystems ein Absperrorgan in Strömungsrichtung vorgelagert, wobei jedes der Eingangsöffnung vorgelagerte Absperrorgan über eine Leitungsstrecke von mindestens 30 cm, weiter bevorzugt mindestens 50 cm und besonderes bevorzugt mindestens 70 cm von der Eingangsöffnung entfernt ist.

Nach einer weiteren bevorzugten Weiterbildung der vorliegenden Erfindung ist der Entwässerungsleitung ein Trichter zugeordnet, dessen breiteres Ende die Eingangsöffnung ausbildet, wobei der Durchmesser der Eingangsöffnung nicht größer als das Dreifache des Durchmessers der Entwässerungsleitung ist. Der Trichter vergrößert die Auffangfläche für den strahl- und durchflussregulierten Wasserstrahl, der über die freie vertikale Wegstrecke gefallen ist. Da der benötigte Einbauraum und der Materialaufwand in der Regel nicht größer als notwendig bemessen werden sollte, ist der Durchmesser der Eingangsöffnung auf dieses Maß zu begrenzen. Weiter bevorzugt sollte der Durchmesser der Eingangsöffnung nicht größer als das Doppelte und besonders bevorzugt nicht größer als das 1,5-fache des Durchmessers der Entwässerungsleitung sein. Der Trichter kann von der Entwässerungsleitung einteilig durch ein sich zur Eingangsöffnung konisch aufweitendes Ende ausgebildet sein. Der Trichter kann aber auch nur auf die Entwässerungsleitung bzw. die Entwässerung auf den Trichter aufgesteckt sein. Denkbar ist auch eine Schraub- oder Bajonettverbindung. Die geometrische Form des Trichters muss nicht notwendigerweise konisch sein, sofern ein breiteres Ende des Trichters die Eingangsöffnung der Entwässerungsleitung bildet.

Die Auslauföffnung des Entwässerungssystems und die Eingangsöffnung der Entwässerungsleitung sind nach der vorliegenden Erfindung über ein Gehäuse miteinander verbunden, das mindestens eine Belüftungsöffnung für einen Luftdurchtritt ausbildet. Das Gehäuse des Trinkwassersystems kann an der Stelle des freien Auslaufs einteilig in das Gehäuse der Entwässerungsleitung übergehen, wobei ein zwischen der Auslauföffnung und der Eingangsöffnung der Entwässerungsleitung vorgesehener Gehäuseabschnitt die mindestens eine Belüftungsöffnung aufweist, welche die eingangs genannten normativen Anforderungen an Belüftungsöffnungen eines freien Auslaufs über einem Entwässerungsgegenstand erfüllt. Alternativ kann die mindestens eine Belüftungsöffnung von einem separaten Gehäuse ausgebildet sein, das eine mit der Auslauföffnung des Trinkwassersystems verbindbare Gehäuseeingangsöffnung und eine mit der Eingangsöffnung der Entwässerungsleitung verbindbare Gehäuseausgangsöffnung ausbildet.

Der erfindungsgemäße freie Auslauf ist damit robuster gegenüber Umwelteinflüssen, wie beispielsweise Stöße. Das Gehäuse erschwert darüber hinaus, dass sich Gegenstände zwischen der Auslauföffnung des Trinkwassersystems und der Eingangsöffnung der Entwässerungsleitung verfangen und den ordnungsgemäßen Abfluss in die Entwässerungsleitung behindern.

Die Patrone ist lösbar mit dem Gehäuse verbunden und durch die Belüftungsöffnung in das Gehäuse einführbar. Bevorzugt ist die Belüftungsöffnung so ausgestaltet, dass eine Hand oder ein Werkzeug zur Befestigung der Patrone im Gehäuse durch die Belüftungsöffnung in das Gehäuse einführbar ist. In der Regel weist die Patrone ein Außengewinde auf, das an einem Innengewinde des Gehäuses befestigt ist. Das Gehäuse wiederum weist für gewöhnlich ebenfalls ein Außengewinde auf, das an einem Innengewinde der Auslauföffnung befestigt ist. Bevorzugt weist das Gehäuse mindestens zwei Belüftungsöffnungen auf, die für gewöhnlich identisch ausgebildet sind. Die Belüftungsöffnungen können jedoch unterschiedlich groß sein, wobei mindestens eine der Belüftungsöffnungen derart dimensioniert ist, dass die Patrone durch sie hindurchführbar und eine Hand oder ein Werkzeug zur Befestigung der Patrone einführbar ist. In der Regel ist die Patrone konzentrisch zu einer geraden Verbindungslinie zwischen der Gehäuseeingangsöffnung und der Gehäuseausgangsöffnung ausgerichtet.

Damit lässt sich die Patrone zur Reinigung und/oder zur Wartung bzw. zum Austausch leicht aus dem Gehäuse entnehmen, ohne die Verbindung des Gehäuses mit der Auslauföffnung des Trinkwassersystems oder der Eingangsöffnung der Entwässerungsleitung lösen zu müssen.

Nach der vorliegenden Erfindung weist der freie Auslauf eine Überlaufüberwachung auf, die der Überlaufkante zugeordnet ist. Die Überlaufüberwachung beinhaltet in der Regel einen Schwimmer, dessen Lage sich bei einem Überlauf von Wasser aus der Entwässerungsleitung verändert und so einen Überlauf anzeigt. Bevorzugt nimmt das Gehäuse die Überlaufüberwachung in sich auf. In der Regel weist das Gehäuse hierfür einen seitlich an die Eingangsöffnung der Entwässerungsleitung angrenzenden Aufnahmeraum auf, dessen Boden unterhalb der Eingangsöffnung der Entwässerungsleitung liegt und der sich bei einem Überlauf über die Überlaufkante füllt. Die Lageveränderung des Schwimmers kann in ein elektronisches Signal umgewandelt und ortsfern ausgegeben werden. Dieses Signal kann im Falle eines Spülvorgangs eines Trinkwassersystems dazu verwendet werden, den Spülvorgang zu unterbrechen, das heißt das Spülventil zu schließen, zumindest solange die Entwässerungsleitung keine weiteren Wassermengen mehr aufnehmen kann.

Nach einer weiteren bevorzugten Weiterbildung der vorliegenden Erfindung ist die Patrone über ein Halteband an dem freien Auslauf gesichert. Das Halteband ist in der Regel aus Kunststoff gefertigt. Für gewöhnlich weist es zwei Kreisringscheiben auf, die über einen Steg miteinander verbunden sind. Eine der Kreisringscheiben greift für gewöhnlich in einen umfänglichen Einstich in der Patrone ein. Die andere Kreisringscheibe ist in der Regel an dem Gehäuse oder an der die Auslauföffnung ausbildenden Auslaufleitung befestigt. In axialer Richtung der Patrone ist das Halteband demnach von zwei Flanschabschnitten eingerahmt und so formschlüssig mit der Patrone verbunden. Dadurch kann vermieden werden, dass bei einem Lösen der Verbindung der Patrone mit dem Gehäuse die Patrone in die Entwässerungsleitung hinabfällt.

Die Vorrichtung für einen freien Auslauf über einem Entwässerungsgegenstand nach DIN EN 1717:2011-08 umfasst ein Gehäuse, das eine mit einer Auslauföffnung eines Trinkwassersystems verbindbare Gehäuseeingangsöffnung, eine mit einer Eingangsöffnung einer Entwässerungsleitung verbindbare Gehäuseausgangsöffnung und mindestens eine zwischen der Gehäuseeingangsöffnung und der Gehäuseausgangsöffnung vorgesehene Belüftungsöffnung für einen Luftdurchtritt ausbildet, und ein strahlregelndes und durchflussmengenbegrenzendes Regulierbauteil, wobei das Regulierbauteil derart in dem Gehäuse angeordnet ist, dass es einen Strahl und eine Durchflussmenge von zwischen der Gehäuseeingangsöffnung und der Gehäuseausgangsöffnung fließendem Wasser reguliert, und einen Strahlregler und einen Durchflussmengenbegrenzer umfasst. Bevorzugt ist das Regulierbauteil in eine Patrone aufgenommen oder als Patrone ausgestaltet, die in der Regel unterhalb der Gehäuseeingangsöffnung an dem Gehäuse befestigt ist. Die Befestigung ist insbesondere lösbar. Als mögliche Verbindungsarten seien eine Schraubverbindung, Bajonettverbindung oder Steckverbindung genannt. Selbstverständlich erfüllt die Belüftungsöffnung des Gehäuses der Vorrichtung die eingangs genannten normativen Anforderungen an Belüftungsöffnungen eines freien Auslaufs über einem Entwässerungsgegenstand. Mindestens eine der Belüftungsöffnungen ist dabei so ausgestaltet, dass das Regulierbauteil durch die Belüftungsöffnung in das Gehäuse einführbar ist. Sofem die Gehäuseeingangsöffnung vertikal über der Gehäuseausgangsöffnung angeordnet ist, gewährleistet die Vorrichtung eine freie vertikale Wegstrecke mit einer Länge zwischen 20 mm und bevorzugt 10 cm. Der Trichter ist vorzugweise einteilig von dem Gehäuse ausgebildet. Die Überlaufkante wird für gewöhnlich von dem breiteren Ende des Trichters gebildet und entspricht gleichermaßen der unteren Begrenzung der mindestens einen Belüftungsöffnung. Die freie vertikale Wegstrecke ist in der Regel als der vertikale Abstand zwischen der Unterkante des Regulierbauteils und der Überlaufkante definiert. Die Vorrichtung nach der vorliegenden Erfindung weist eine Überlaufüberwachung auf, die der Überlaufkante zugeordnet ist.

Weitere Vorteile und Einzelheiten der vorliegenden Erfindung ergeben sich aus der nachfolgenden Beschreibung eines Ausführungsbeispiels in Verbindung mit der Zeichnung. In dieser zeigen:
- Fig. 1: eine Seitenansicht eines Ausführungsbeispiels eines freien Auslaufs über einem Entwässerungsgegenstand nach der vorliegenden Erfindung,
- Fig. 2: eine Schnittansicht des Ausführungsbeispiels aus Fig. 1,
- Fig. 3: eine Seitenansicht einer ein Regulierbauteil aufweisenden und strahl- und durchflussmengenregulierenden Patrone,
- Fig. 4: eine Explosionsdarstellung der Patrone aus Fig. 3.

Die Fig. 1 zeigt einen freien Auslauf über einem Entwässerungsgegenstand nach DIN EN 1717:2011-08.

Der freie Auslauf weist eine mit einem Trinkwassersystem verbundene Auslaufleitung 2 auf, die eine Auslauföffnung 4 ausbildet. Vertikal unterhalb dieser Auslauföffnung 4 ist eine Entwässerungsleitung 6 angeordnet. Ein Gehäuse 8 ist mit einem Anschlussstutzen 10 in die Entwässerungsleitung 6 eingesteckt. An einem in vertikaler Richtung unteren Ende bildet der Anschlussstutzen 10 eine Gehäuseausgangsöffnung 12 aus. An dem in vertikaler Richtung über dem Anschlussstutzen 10 angeordneten Ende bildet das Gehäuse 8 eine Gehäuseeingangsöffnung 14 aus. An diesem Ende ist das Gehäuse 8 mittels einer Überwurfmutter 18 mit der Auslaufleitung 2 verschraubt. Das Gehäuse 8 ist derart ausgestaltet und an die Auslaufleitung 2 des Trinkwassersystems und die Entwässerungsleitung 6 anschlossen, dass ein Wasserstrahl aus der Auslaufleitung 2 das Gehäuse 8 entlang einer vertikalen Linie von der Gehäuseeingangsöffnung 14 zu der Gehäuseausgangsöffnung 12 passiert.

Als Mittel zur Strahl- und Durchflussmengenregulierung weist der freie Auslauf eine Patrone 20 auf, die ein Außengewinde 22 ausbildet, welches mit einem Innengewinde 24 des Gehäuses 8 verschraubt ist. Die Patrone 20 ist in den Fig. 3 und 4 detailliert dargestellt und weist einen Dichtring 26 zur außenseitigen Abdichtung gegenüber dem Gehäuse 8 auf. In die Patrone 20 ist ein Durchflussmengenbegrenzer 28 und ein Strahlregler 30 eingesetzt. Dabei ist die Patrone 20 derart in das Gehäuse 8 eingeschraubt, dass der Durchflussmengenbegrenzer 28 in Strömungsrichtung dem Strahlregler 30 vorgelagert ist. Der Durchflussmengenbegrenzer 28 ist in der Regel lose in die Patrone eingesetzt, wobei der Durchflussmengenbegrenzer 28 auf einem nach innen ragenden Flansch 32 der Patrone 20 aufliegt. Der Strahlregler 30 trägt einen Dichtring, mittels welchem er umfänglich dichtend in die Patrone 20 eingeschraubt ist.

In der Fig. 2 ist zu erkennen, dass das Gehäuse 8 oberhalb des Anschlussstutzens 10 in einen ringförmigen Abschnitt 34 übergeht, wobei der ringförmige Abschnitt 34 einen größeren Durchmesser hat als der Anschlussstutzen 10. Insofern bildet der ringförmige Abschnitt 34 mit dem Anschlussstutzen 10 einen Trichter. Der Trichter ist mit dem oberen Teil des Gehäuses über einen Bügel 36 in Form eines umgedrehten U verbunden. Das Gehäuse 8 bildet oberhalb des ringförmigen Abschnitts 34 zwei Fensteröffnungen als Belüftungsöffnungen 38, 40 aus. Die Fensteröffnungen sind derart dimensioniert, dass die Patrone 20 hindurchführbar ist. Die Patrone 20 ist mittels eines Haltebandes 42 an dem Gehäuse 8 gesichert. Dabei umgreift ein als Ring ausgebildetes Ende des Haltebandes 42 die Patrone 20 vollumfänglich. Das andere Ende des Haltebandes 42 ist ebenfalls als Ring ausgebildet und mit dem zuvor genannten Ende über einen Steg 44 verbunden. Das andere Ende des Haltebandes 42 umgreift das Gehäuse 8 oberhalb der Patrone 20. Der Steg des Haltebandes 42 ist durch eine der Fensteröffnungen hindurchgeführt. So kann die Patrone 20 nicht in die Entwässerungsleitung 6 hinabfallen, wenn sie aus dem Gehäuse 8 herausgeschraubt wird. Stattdessen kann die Patrone 20 an dem Halteband gesichert aus der Fensteröffnung herausgeklappt werden.

Der ringförmige Abschnitt 34 des Gehäuses definiert mit seinem oberen Ende eine Überlaufkante K. Diese wird in Umfangsrichtung in der in Fig. 1 linken Seite von einem Schenkel des Bügels 36 unterbrochen. Auf der gegenüberliegenden Seite bildet die Überlaufkannte K die untere Begrenzung einer Öffnung 46 zu einem Aufnahmeraum, in dem eine Überlaufüberwachung 48 angeordnet ist. Die Überlaufüberwachung 48 beinhaltet einen Schwimmer, der in dem Aufnahmeraum steigt, sofern sich in der Entwässerungsleitung 6 ein Rückstau bildet, derart, dass Wasser über die Überlaufkante K überläuft. Dabei gelangt Wasser durch die Öffnung 46 in den Aufnahmeraum. Die Überlaufüberwachung 48 beinhaltet des Weiteren einen Signalumwandler, der ein Steigen des Schwimmers in ein elektrisches Signal umwandelt, das über eine Verkabelung 50 an eine Auswerteeinheit gesendet wird. Die Auswerteeinheit kann in der Nähe des freien Auslaufs vorgesehen sein und vor Ort ein Warnsignal ausgeben. Alternativ kann die Auswerteeinheit mit einer Steuerungseinheit verknüpft sein, welche in Reaktion auf dieses Signal ein dem freien Auslauf vorgelagertes Ventil schließen kann, um zu vermeiden, dass noch mehr Wasser überläuft bzw. um das Überlaufen zu stoppen. Die Belüftungsöffnungen 38, 40 jedenfalls sind derart dimensioniert, dass im Falle eines Überlaufs kein Wasser aus der Entwässerungsleitung 6 in die Ausflussleitung 2 zurückgesogen werden kann. Der vertikale Abstand V der Überlaufkante K zu der Unterkante der Patrone 20, die Breite B der Fensteröffnungen, die Höhe H der Fensteröffnungen und der Nenndurchmesser der Entwässerungsleitung 6 sind derart bemessen, dass der freie Auslauf DIN EN 1717:2011-08 erfüllt.

### Bezugszeichenliste

- 2: Auslaufleitung
- 4: Auslauföffnung
- 6: Entwässerungsleitung
- 8: Gehäuse
- 10: Anschlussstutzen
- 12: Gehäuseausgangsöffnung
- 14: Gehäuseeingangsöffnung
- 18: Überwurfmutter
- 20: Patrone
- 22: Außengewinde
- 24: Innengewinde
- 26: Dichtring
- 28: Durchflussmengenbegrenzer
- 30: Strahlregler
- 32: Flansch
- 34: ringförmiger Abschnitt
- 36: Bügel
- 38, 40: Belüftungsöffnungen
- 42: Halteband
- 44: Steg des Haltebandes
- 46: Öffnung
- 48: Überlaufüberwachung
- 50: Verkabelung
- K: Überlaufkante
- V: freie vertikal Wegstrecke
- B: Fensterbreite
- H: Fensterhöhe

## Patentansprüche

1. Vorrichtung für einen freien Auslauf über einem Entwässerungsgegenstand nach DIN EN 1717:2011-08, umfassend
ein Gehäuse (8), das eine mit einer Auslauföffnung (4) eines Trinkwassersystems verbindbare Gehäuseeingangsöffnung (14), eine mit einer unterhalb der Auslauföffnung (4) des Trinkwassersystems angeordneten Eingangsöffnung einer Entwässerungsleitung (6) verbindbare Gehäuseausgangsöffnung (12) und mindestens eine Belüftungsöffnung (38, 40) mit einem kleinsten Durchmesser von mindestens 4 mm für einen Luftdurchtritt ausbildet, wobei die Beziehungen S1 + S2 + ... ≥ (20 mm x 2πG)/3 und G ≥ E erfüllt sind, worin S1 + S2 + ... eine Summe aller durch die Belüftungsöffnungen (38, 40) definierten Luftdurchtrittsflächen, G ein Durchmesser der Entwässerungsleitung (6), und E ein Durchmesser einer die Auslauföffnung (4) des Trinkwassersystems ausbildenden Auslaufleitung (2) ist, und
ein strahlregelndes Regulierbauteil mit einem Strahlregler (30),
wobei das Regulierbauteil derart in dem Gehäuse (8) angeordnet ist, dass es einen Strahl von zwischen der Gehäuseeingangsöffnung (14) und der Gehäuseausgangsöffnung (12) fließendem Wasser reguliert, wobei das Regulierbauteil lösbar mit dem Gehäuse (8) verbunden und durch eine der Belüftungsöffnungen (38, 40) in das Gehäuse (8) einführbar ist, **dadurch gekennzeichnet, dass** das Regulierbauteil einen Durchflussmengenbegrenzer (28) zur Durchflussmengenbegrenzung umfasst und dass die Vorrichtung eine Überlaufüberwachung (48) aufweist, die einer Überlaufkante (K) zugeordnet ist, welche durch eine Kante des Gehäuses (8) gebildet ist, die einer unteren Begrenzung der mindestens einen Belüftungsöffnung (38, 40) entspricht und über die das Wasser aus der Entwässerungsleitung (6) bei einem Rückdrücken oder Rücksaugen überlaufen und so das Gehäuse (8) verlassen kann.

2. Vorrichtung nach Anspruch 1, **dadurch gekennzeichnet, dass** die Vorrichtung derart ausgebildet ist, dass ein strahl- und durchflussmengenregulierter Wasserstrahl ungehindert über eine freie vertikale, unmittelbar von Luft umgebene Wegstrecke fällt, bevor der strahl- und durchflussmengenregulierte Wasserstrahl die Eingangsöffnung der Entwässerungsleitung (6) passiert und dass diese freie Wegstrecke mindestens 20 mm, aber nicht länger als 10 cm ist.

3. Vorrichtung nach einem der vorherigen Ansprüche, **dadurch gekennzeichnet, dass** das Gehäuse (8) die Überlaufüberwachung (48) in sich aufnimmt.

4. Freier Auslauf über einem Entwässerungsgegenstand nach DIN EN 1717:2011-08 mit einer Auslauföffnung (4) eines Trinkwassersystems zum Anschluss des Trinkwassersystems an eine Entwässerungsleitung (6), mit einer unterhalb der Auslauföffnung (4) des Trinkwassersystems angeordneten Eingangsöffnung der Entwässerungsleitung (6), mit einem Gehäuse (8), das die Auslauföffnung (4) des Trinkwassersystems und die Eingangsöffnung der Entwässerungsleitung (6) miteinander verbindet und mindestens eine Belüftungsöffnung (38, 40) mit einem kleinsten Durchmesser von mindestens 4 mm für einen Luftdurchtritt ausbildet, und mit einer ein Regulierbauteil aufweisenden Patrone (20) als Mittel zur Strahl- und Durchflussmengenregulierung, welche zwischen der Auslauföffnung (4) des Trinkwassersystems und der Eingangsöffnung der Entwässerungsleitung (6) vorgesehen, lösbar mit dem Gehäuse (8) verbunden und durch eine der Belüftungsöffnungen (38, 40) in das Gehäuse (8) einführbar ist, wobei das Regulierbauteil einen Strahlregler (30) zur Strahlregulierung umfasst, und wobei die Beziehungen S1 + S2 + ... ≥ (20 mm x 2πG)/3 und G ≥ E erfüllt sind, worin S1 + S2 + ... eine Summe aller durch die Belüftungsöffnungen (38, 40) definierten Luftdurchtrittsflächen, G ein Durchmesser der Entwässerungsleitung (6), und E ein Durchmesser einer die Auslauföffnung (4) ausbildenden Auslaufleitung (2) ist, **dadurch gekennzeichnet, dass** das Regulierbauteil einen Durchflussmengenbegrenzer (28) zur Durchflussmengenbegrenzung umfasst und dass der freie Auslauf eine Überlaufüberwachung (48) aufweist, die einer Überlaufkante (K) zugeordnet ist, welche durch eine Kante des Gehäuses (8) gebildet ist, die einer unteren Begrenzung der mindestens einen Belüftungsöffnung (38, 40) entspricht und über die das Wasser aus der Entwässerungsleitung (6) bei einem Rückdrücken oder Rücksaugen überlaufen und so das Gehäuse (8) verlassen kann.

5. Freier Auslauf nach Anspruch 4, **dadurch gekennzeichnet, dass** der freie Auslauf derart ausgebildet ist, dass ein strahl- und durchflussmengenregulierter Wasserstrahl ungehindert über eine freie vertikale, unmittelbar von Luft umgebene Wegstrecke fällt, bevor der strahl- und durchflussmengenregulierte Wasserstrahl die Eingangsöffnung der Entwässerungsleitung (6) passiert und dass diese freie Wegstrecke mindestens 20 mm, aber nicht länger als 10 cm ist.

6. Freier Auslauf nach Anspruch 4 oder 5, **dadurch gekennzeichnet, dass** ein der Eingangsöffnung vorgelagertes Absperrorgan über eine Leitungsstrecke von mindestens 30 cm von der Eingangsöffnung entfemt ist.

7. Freier Auslauf nach einem der Ansprüche 4 bis 6, **gekennzeichnet durch** einen der Entwässerungsleitung (6) zugeordneten Trichter, dessen weiteres Ende die Eingangsöffnung ausbildet, wobei der Durchmesser der Eingangsöffnung nicht größer als das Dreifache des Durchmessers der Entwässerungsleitung (6) ist.

8. Freier Auslauf nach einem der Ansprüche 4 bis 7, **dadurch gekennzeichnet, dass** das Gehäuse (8) die Überlaufüberwachung (48) in sich aufnimmt.

9. Freier Auslauf nach einem der Ansprüche 4 bis 8, **dadurch gekennzeichnet, dass** die Patrone (20) über ein Halteband (42) an dem freien Auslauf gesichert ist.

## Claims

1. Device for free flow over a drainage object in accordance with DIN EN 1717:2011-08, comprising
a housing (8) with a housing inlet opening (14) connectable to an outlet opening (4) of a drinking water system, a housing outlet opening (12) connectable to an inlet opening of a drainage pipe (6) arranged below the outlet opening (4) of the drinking water system, and at least one ventilation opening (38, 40) with a minimum diameter of at least 4 mm for air to pass through, wherein the relationships S1 + S2 + ... ≥ (20 mm x 2πG)/3 and G ≥ E are satisfied, where S1 + S2 + ... is the sum of all air passage areas defined by the ventilation openings (38, 40), G is the diameter of the drainage pipe (6), and E is the diameter of an outlet pipe (2) forming the outlet opening (4) of the drinking water system, and
a jet-regulating control component with a jet regulator (30),
wherein the regulating component is arranged in the housing (8) in such a way that it regulates a jet of water flowing between the housing inlet opening (14) and the housing outlet opening (12), wherein the regulating component is detachably connected to the housing (8) and can be inserted into the housing (8) through one of the ventilation openings (38, 40), **characterized in that** the regulating component comprises a flow rate limiter (28) for limiting the flow rate, and **in that** the device has an overflow monitor (48) which is assigned to an overflow edge (K) formed by an edge of the housing (8) corresponding to a lower boundary of the at least one ventilation opening (38, 40) and over which the water from the drainage pipe (6) can overflow when pushed back or sucked back, thus leaving the housing (8).

2. Device according to claim 1, **characterized in that** the device is designed such that a jet and flow-regulated water jet falls unhindered over a free vertical path immediately surrounded by air before the jet
and flow-regulated water jet passes through the inlet opening of the drainage pipe (6), and that this free path is at least 20 mm but no longer than 10 cm.

3. Device according to one of the previous claims, **characterized in that** the housing (8) accommodates the overflow monitor (48).

4. Free flow over a drainage object in accordance with DIN EN 1717:2011-08 with a drainage opening (4) of a drinking water system for connecting the drinking water system to a drainage pipe (6), with an inlet opening of the drainage pipe (6) arranged below the drainage opening (4) of the drinking water system, with a housing (8) which connects the outlet opening (4) of the drinking water system and the inlet opening of the drainage pipe (6) to one another and forms at least one ventilation opening (38, 40) with a minimum diameter of at least 4 mm for air to pass through, and with a cartridge (20) having a regulating component as a means for regulating the jet and flow rate, which is provided between the outlet opening (4) of the drinking water system and the inlet opening of the drainage line (6), is detachably connected to the housing (8) and can be inserted into the housing (8) through one of the ventilation openings (38, 40), wherein the regulating component comprises a jet regulator (30) for jet regulation, and wherein the relationships S1 + S2 + ... ≥ (20 mm x 2πG)/3 and G ≥ E are satisfied, where S1 + S2 + ... is a sum of all air passage areas defined by the ventilation openings (38, 40), G is a diameter of the drainage pipe (6), and E is a diameter of an outlet pipe (2) forming the outlet opening (4), **characterized in that** that the regulating component comprises a flow limiter (28) for limiting the flow rate and that the free flow has an overflow monitor (48) which is assigned to an overflow edge (K) formed by an edge of the housing (8) which corresponds to a lower boundary of the at least one ventilation opening (38, 40) and over which the water from the drainage pipe (6) can overflow in the event of back pressure or back suction and thus leave the housing (8).

5. Free flow according to claim 4,
**characterized in that** the free flow is designed in such a way
that a jet of water with regulated flow and flow rate falls unhindered over a free vertical path immediately surrounded by air before the jet of water with regulated flow and flow rate passes through the inlet opening of the drainage pipe (6), and that this free path is at least 20 mm but not longer than 10 cm.

6. Free flow according to claim 4 or 5,
**characterized in that** a shut-off device located upstream of the inlet opening is at least 30 cm away from the inlet opening.

7. Free flow according to one of claims 4 to 6,
**characterized by** a funnel assigned to the drainage pipe (6), the other end of which forms the inlet opening, wherein the diameter of the inlet opening is not greater than three times the diameter of the drainage pipe (6).

8. Free flow according to any of claims 4 to 7, **characterized in that** the housing (8) accommodates the overflow monitor (48) within itself.

9. Free flow according to any of claims 4 to 8, **characterized in that** the
cartridge (20) is secured to the free flow by a retaining band (42).

## Revendications

1. Dispositif pour une évacuation libre au-dessus d'un agencement de drainage selon la norme DIN EN 1717:2011-08, comprenant
un boîtier (8) qui forme une ouverture d'entrée de boîtier (14) connectable à une ouverture d'évacuation (4) d'un système d'eau potable, une ouverture de sortie de boîtier (12) connectable à une ouverture d'entrée d'une conduite de drainage (6) agencée sous l'ouverture d'évacuation (4) du système d'eau potable, et au moins une ouverture de ventilation (38, 40) d'un diamètre minimal d'au moins 4 mm pour le passage d'air, dans lequel les relations S1 + S2 + ... ≥ (20 mm × 2πG) /3 et G ≥ E sont satisfaites, où S1 + S2 + **...** est la somme de toutes les surfaces de passage d'air définies par les ouvertures de ventilation (38, 40), G est le diamètre de la conduite de drainage (6) et E est le diamètre d'une conduite d'évacuation (2) formant l'ouverture d'évacuation (4) du système d'eau potable, et
un composant de régulation de jet avec un régulateur de jet (30),
dans lequel le composant de régulation est agencé dans le boîtier (8) de telle manière qu'il régule un jet d'eau s'écoulant entre l'ouverture d'entrée de boîtier (14) et l'ouverture de sortie de boîtier (12), dans lequel le composant de régulation est connecté de manière amovible au boîtier (8) et peut être inséré dans le boîtier (8) à travers l'une des ouvertures de ventilation (38, 40),
**caractérisé en ce que** le composant de régulation comprend un limiteur de débit (28) pour limiter le débit, et **en ce que** le dispositif comporte un dispositif de surveillance de débordement (48) qui est associé à un bord de débordement (K) formé par un bord du boîtier (8) correspondant à une limite inférieure de ladite au moins une ouverture de ventilation (38, 40) et par-dessus lequel l'eau provenant de la conduite de drainage (6) peut déborder en cas de contre-pression ou de contre-aspiration et ainsi quitter le boîtier (8).

2. Dispositif selon la revendication 1, **caractérisé en ce que** le dispositif est conçu de telle sorte qu'un jet d'eau à débit et jet régulés suit sans obstacle une trajectoire verticale libre immédiatement entourée d'air, avant que le jet d'eau à débit et jet régulés ne passe par l'ouverture d'entrée de la conduite de drainage (6), et **en ce que** la longueur de cette trajectoire libre est supérieure ou égale à 20 mm mais inférieure ou égale à 10 cm.

3. Dispositif selon l'une des revendications précédentes, **caractérisé en ce que** le boîtier (8) loge le dispositif de surveillance de débordement (48).

4. Évacuation libre au-dessus d'un agencement de drainage selon la norme DIN EN 1717:2011-08, comprenant une ouverture d'évacuation (4) d'un système d'eau potable destinée à raccorder le système d'eau potable à une conduite de drainage (6), avec une ouverture d'entrée de la conduite de drainage (6) agencée sous l'ouverture d'évacuation (4) du système d'eau potable, avec un boîtier (8) connectant l'ouverture d'évacuation (4) du système d'eau potable à l'ouverture d'entrée de la conduite de drainage (6) et formant au moins une ouverture de ventilation (38, 40) d'un diamètre minimal d'au moins 4 mm pour un passage d'air, et avec une cartouche (20) munie d'un composant de régulation servant à réguler le jet et le débit, ladite cartouche étant disposée entre l'ouverture d'évacuation (4) du système d'eau potable et l'ouverture d'entrée de la conduite de drainage (6), connectée de manière amovible au boîtier (8) et pouvant être introduite dans le boîtier (8) à travers l'une des ouvertures de ventilation (38, 40), dans laquelle le composant de régulation comporte un régulateur de jet (30) pour la régulation du jet, et dans laquelle les relations S1 + S2 + ... ≥ (20 mm × 2πG)/3 et G ≥ E sont satisfaites, où S1 + S2 + ... est la somme de toutes les surfaces de passage d'air définies par les ouvertures de ventilation (38, 40), G est le diamètre de la conduite de drainage (6), et E est le diamètre d'une conduite d'évacuation (2) formant l'ouverture d'évacuation (4), **caractérisée en ce que** le composant de régulation comprend un limiteur de débit (28) pour limiter le débit, et **en ce que** l'évacuation libre comporte un dispositif de surveillance de débordement (48) qui est associé à un bord de débordement (K) formé par un bord du boîtier (8), correspondant à une limite inférieure de ladite au moins une ouverture de ventilation (38, 40) et par-dessus lequel l'eau provenant de la conduite de drainage (6) peut déborder en cas de contre-pression ou de contre-aspiration et ainsi quitter le boîtier (8).

5. Évacuation libre selon la revendication 4, **caractérisée en ce que** l'évacuation libre est conçue de telle sorte qu'un jet d'eau à débit et jet régulés suit sans obstacle une trajectoire verticale libre immédiatement entourée d'air avant que le jet d'eau à débit et jet régulés ne passe par l'ouverture d'entrée de la conduite de drainage (6), et **en ce que** la longueur de cette trajectoire libre est supérieure ou égale à 20 mm mais inférieure ou égale à 10 cm.

6. Évacuation libre selon la revendication 4 ou 5, **caractérisée en ce qu'**un dispositif d'obturation en amont de l'ouverture d'entrée est séparé de l'ouverture d'entrée par une section de conduite d'au moins 30 cm.

7. Évacuation libre selon l'une des revendications 4 à 6, **caractérisée par** un entonnoir associé à la conduite de drainage (6), dont l'autre extrémité forme l'ouverture d'entrée, dans laquelle le diamètre de l'ouverture d'entrée n'est pas supérieur à trois fois le diamètre de la conduite de drainage (6).

8. Évacuation libre selon l'une des revendications 4 à 7, **caractérisée en ce que** le boîtier (8) loge le dispositif de surveillance de débordement (48).

9. Évacuation libre selon l'une des revendications 4 à 8, **caractérisée en ce que** la cartouche (20) est fixée à l'évacuation libre par l'intermédiaire d'une bande de maintien (42).
